# FASCICULE DE BREVET EUROPEEN

(11) **EP 0 037 806 B1**
(45) Date de publication et mention de la délivrance du brevet: **20.02.1985**
(21) Numéro de dépôt: 81870018.9
(22) Date de dépôt: 01.04.1981
(51) Int. Cl.: A63B 69/40

(54) **Lanceur de ballons à grande précision de tir**
Ballmaschine mit grosser Schussgenauigkeit
Device for projecting balls with a great shooting accuracy

(30) Priorité: 04.04.1980 BE 882650; 22.09.1980 EP 80200886
(43) Date de publication de la demande: 14.10.1981
(73) Titulaire: ATELIERS DE CONSTRUCTIONS ELECTRIQUES DE CHARLEROI (ACEC) Société Anonyme, B-1050 Bruxelles (BE)
(72) Inventeur: Defosse, Georges, B-4511 Barchon (BE); Hensenne, Joseph, B-4547 Haccourt (BE)

## Description

Pour transmettre, par choc élastique, un maximum d'énergie cinétique à un corps au repos, il est avantageux que la masse percutante soit de même grandeur que la masse percutée. Dans le cas d'une propulsion de ballon par choc élastique il faut donc, pour lui communiquer un maximum d'énergie, disposer d'un levier de percussion de très faible masse. L'expression « par choc élastique » englobe la notion d'un objet percutant sur un objet percuté, ce dernier étant élastique.

Le brevet européen 80 200 346.7 EP-A-19311, publié après la date de dépôt de la présente demande décrit, à travers quelques exemples de réalisation, un dispositif dans lequel le levier de percussion est de faible masse et qui est agencé pour récupérer, avant l'impact avec le ballon, l'énergie cinétique accumulée par les autres éléments de transmission de mouvement.

Pour donner au ballon, une trajectoire gauche, hors plan, un joueur modifie le point de percussion sur le ballon de telle manière que ce dernier soit animé d'un mouvement de rotation autour d'un axe qui dépend de la position du point de percussion par rapport au centre de gravité du ballon.

Le brevet européen 79 200 221.4 EP-A-0018 444, publié après la date de dépôt de la présente demande décrit un dispositif qui donne une trajectoire gauche au ballon en imposant à celui-ci, en position d'envoi, une rotation de vitesse prédéterminée autour d'un axe prédéterminé.

Lorsque, dans un lanceur de ballon par choc élastique, le ballon est percuté en seul point, il y a déformation du ballon tout autour du point d'impact. Sous le choc l'enveloppe du ballon a tendance à «enrober» la masse percutante. Cette déformation varie fortement selon la souplesse de l'enveloppe du ballon et sa pression de gonflage. Ces écarts de déformation, éventuellement associés à des irrégularités de surface, telle que la présence de la soupape à un seul point d'impact, contrarient la trajectoire du ballon.

Enfin pour donner au ballon une trajectoire fortement ascendante, le joueur frappe le ballon à sa base.

Compte tenu de l'encombrement de la coupelle de positionnement qui, par aspiration, maintient fermement le ballon avant le coup d'envoi et/ou de l'encombrement du dispositif d'entraînement, donnant éventuellement à cette coupelle de positionnement un mouvement de rotation à une vitesse déterminée il se peut que malgré un réglage en hauteur de la coupelle de positionnement la masse percutante du lance-ballons ne frappe pas le ballon suffisamment bas pour obtenir le type désiré de trajectoire. Dans ce cas, il faut que la trajectoire donnée au ballon par l'impact de la masse percutante soit modifiée par un dispositif adéquat.

La façon habituellement utilisée est de disposer un plan incliné selon une pente choisie à un niveau déterminé.

Toutefois, le contact entre le ballon et le plan incliné communique au ballon une rotation autour d'un axe horizontal perpendiculaire à la plus grande pente de plan incliné. Cette rotation modifie la trajectoire du ballon en raccourcissant son point de chute et donne un rebond faussé. De plus si à la réception il y a contact avec une partie du corps d'un joueur, le ballon est ressenti plus durement. Enfin compte tenu de la modification du coefficient de frottement entre le ballon et le plan incliné selon que l'un et l'autre sont secs, humides, recouverts de boue... la trajectoire est très peu répétitive lors de tirs successifs.

Les brevets US-A-3277878 et US-A-2646785 décrivent des dispositifs de lancement de balle qui, à l'aide de tendeurs élastiques, communiquent progressivement la vitesse à la balle et dont le gousset, conduisant la balle sur la rampe de lancement, est garni de proéminences pour empêcher la balle de zigzaguer sur la rampe de lancement et pour limiter l'adhésion entre la balle et le gousset lors de l'éjection de la balle. Le brevet AT-B-220528 décrit un dispositif de percussion composé, au minimum, de deux éléments de percussion frappant la balle l'un après l'autre. Le premier élément de percussion frappe la balle pour la dégager de son support, le second élément de percussion frappe la balle pour lui communiquer sa vitesse définitive.

Dans la présente invention, le dispositif de percussion, monté en bout du levier de percussion, porte plusieurs points de percussion disposés symétriquement par rapport au plan dans lequel se déplace le levier de percussion et frappant simultanément le ballon. On remédie ainsi aux imprécisions de trajectoire ci-dessus mentionnées.

Dans un premier exemple, présenté en figure 1, la disposition symétrique des points de percussion de l'extrémité percutante par rapport au plan perpendiculaire à l'axe de suspension du levier passant par la trajectoire de départ du ballon compense les irrégularités de surface du ballon et réduit fortement la déformation de l'enveloppe extérieure de celui-ci.

De la sorte, ce dispositif, appelé dispositif de percussion améliore la précision de la trajectoire du ballon.

Dans un second exemple, présenté en figure 2, un autre dispositif, appelé dispositif de déviation, éventuellement formé de composants identiques au premier exemple, modifie la trajectoire du ballon. Il est disposé symétriquement par rapport au plan vertical passant par l'axe de tir.

La figure 1 montre un exemple de réalisation d'un dispositif de percussion comportant plusieurs éléments de percussion. Un levier de percussion 2 est terminé par une fourche constituée de deux dents 3 équipée chacune, à l'extrémité libre, d'un axe 4 destiné à recevoir deux galets 5 libres de tourner autour de cet axe 4. L'orientation de chaque axe 4 est approximativement parallèle à l'axe de rotation selon lequel le ballon tourne lorsqu'on veut lui communiquer une trajectoire gauche. Chaque axe 4 est donc parallèle à l'axe de rotation 6 d'un dispositif de présentation 7 du ballon 8. La ballon 8 figuré en traits mixtes est posé sur une coupelle 9 de petit diamètre raccordée à un système d'aspiration non représenté qui assure le maintien du ballon 8 sur la coupelle quelle que soit la vitesse de rotation du dispositif de présentation 7.

Dans une version, non figurée, l'orientation des dents 3 de la fourche peut être réglable par un dispositif approprié pour modifier les points de percussion des galets 5 sur le ballon 8.

Lorsque le dispositif de percussion 1 frappe, au moyen des quatre galets 5, le ballon 8 simultanément en quatre points, la déformation de l'enveloppe extérieure du ballon 8 est faible et ne contrarie pratiquement pas la rotation donnée préalablement au ballon 8 selon l'axe 6. De plus, la frappe du ballon, répartie en plusieurs points, sollicite moins son enveloppe et contribue ainsi à en réduire l'usure.

La figure 2 représente un exemple de réalisation du dispositif de déviation ou de modification de la trajectoire des ballons. Un étrier 10 rendu solidaire du châssis 11 par des moyens de fixation comporte deux branches 12 disposées symétriquement par rapport au plan défini par les trajectoires d'arrivée et de départ du ballon. Cet étrier 10 sert de support à un ensemble mobile 13 qui peut osciller autour d'un axe horizontal 14, placé perpendiculairement au plan vertical passant par l'axe de tir pour occuper soit une position haute, soit une position basse comme représentée à la figure 2.

Cet ensemble mobile 13 comporte deux fourches 15 enfilées chacune sur une branche 12 de l'étrier 10 et réunies entre elles par un méplat 16. Chaque fourche 15 porte un axe 17, parallèle à l'axe 14, autour duquel pivote librement un rouleau 18. Ces rouleaux ou éléments de déviation 18 occupent une position symétrique par rapport au plan perpendiculaire à l'axe 14 passant par l'axe de tir.

Lorsque l'ensemble mobile 13 est en position basse, les rouleaux 18 ne modifient pas la trajectoire donnée au ballon 8 par le levier de percussion 2.

Par contre lorsque l'ensemble mobile 13 est maintenu en position haute, par des vis 19 engagées dans des fentes de réglage 20 des entretoises 21, les rouleaux 18 sont situés sur la trajectoire donnée au ballon 8 par le levier de percussion 2.

Lors du tir de ballon 8, celui-ci heurte les rouleaux 18 qui selon la position réglable de l'ensemble mobile 13 dévie plus ou moins fortement la trajectoire première du ballon pour lui donner une trajectoire modifiée plus ascendante.

De façon à ne pas donner une rotation parasite sensible au ballon, les rouleaux 18 sont de petit diamètre et de faible inertie. Il en est de même pour les galets (5).

La position des rouleaux 5 et 18 est symétrique à la fois au plan de déplacement du bras de percussion 2 et à l'axe de tir du ballon. La symétrie par rapport au plan de déplacement du bras de percussion 2 assure, d'une part, un bon centrage du ballon 8 lorsque les rouleaux 5 le dégagent de la coupelle de positionnement 9 et le projettent en avant. La symétrie par rapport à l'axe de tir permet, d'autre part, aux rouleaux 18 de maintenir le bon guidage du ballon 8 lorsqu'il s'écrase sur ces rouleaux puis se remet en forme élastiquement pour reprendre une trajectoire plus ascendante.

Dans les exemples présentés ci-dessus, les rouleaux sont de forme cylindrique avec des bords fortement arrondis pour ne pas endommager les ballons. Mais il est évident que la forme, le diamètre ou le nombre de rouleaux peut varier pour autant que le principe d'une disposition symétrique par rapport au plan de déplacement du bras de percussion soit respecté. Par exemple, pour accentuer l'effet de centrage et de guidage les rouleaux 5 et 18 peuvent être de forme tronconique ou hyperbolique.

En adaptant, pour le lanceur de ballon par choc élastique, une disposition symétrique des rouleaux du dispositif de percussion 1 et du dispositif de déviation du ballon, on obtient des trajectoires répétitives à volonté permettant la répétition inlassable des mêmes mouvements jusqu'à l'acquisition des techniques et des réflexes voulus et qualifiant ainsi l'appareil pour un usage intensif dans les méthodes les plus poussées de l'entraînement moderne des joueurs.

Dans un but de simplification, on peut obtenir un résultant satisfaisant en remplaçant les rouleaux 5 et 18 par des embouts inclinés de façon convenable et recouverts de matériaux à faible coefficient de frottement.

Bien entendu, l'invention n'est nullement limitée aux exemples de réalisation décrits à titre d'exemple. En particulier, elle comprend des éléments de percussion qui ne sont pas montées sur l'extrémité d'un levier de percussion, mais par exemple sur l'extrémité d'un piston.

## Revendications

1. Lanceur de ballons par choc élastique équipé d'un dispositif de percussion (1) monté en bout d'un levier de percussion (2) ou équivalent pour frapper, en bout de course du levier de percussion (2) ou équivalent, un ballon (8) posé sur un dispositif de présentation (7) et le projeter selon un axe de tir caractérisé en ce que ledit dispositif de percussion (1) est conformé pour présenter plusieurs éléments de percussion (5) prenant simultanément contact avec le ballon (8) et disposés symétriquement par rapport au plan dans lequel se déplace le levier de percussion (2) et en ce que ledit lanceur comporte un dispositif de déviation (10, 13, 14) du ballon (8), conformé pour présenter ou retirer des éléments de déviation (18) prenant simultanément contact avec le ballon (8) et disposés symétriquement par rapport au plan vertical passant par l'axe de tir.

2. Lanceur de ballons selon la revendication 1, caractérisé en ce que chaque élément de percussion (5) est rotatif autour d'un axe (4), approximativement parallèle à un axe de rotation (6) du dispositif de présentation (7) sur lequel le ballon (8) est posé avant la percussion en ce que chaque élément de percussion est d'un diamètre nettement inférieur à celui du ballon (8) et de faible inertie, et en ce que chaque élément de déviation (18) est rotatif selon un axe approximativement horizontal perpendiculaire à l'axe du tir et est aussi d'un diamètre nettement inférieur à celui du ballon (8) et de faible inertie.

3. Lanceur de ballons selon une des revendications précédentes, caractérisé en ce que le dispositif de percussion (1) comporte un mécanisme de réglage modifiant la position des éléments de percussion (5) par rapport au levier de percussion (2).

4. Lanceur de ballons selon une des revendications précédentes, caractérisé en ce que le dispositif de déviation (10, 13, 14) comporte un mécanisme de réglage (19, 20) modifiant la position des éléments de déviation (18) par rapport à la coupelle de positionnement (9).

5. Lanceur de ballons selon une des revendications précédentes, caractérisé en ce que le dispositif de percussion (1) est constitué d'une fourche à deux dents (3) équipée chacune, à l'extrémité libre, d'un axe (4) autour duquel tourne librement au moins un galet (5) formant un élément de percussion et en ce que, au moment de la percussion du ballon (8) chaque axe (4) est approximativement parallèle à l'axe de rotation (6) du dispositif de présentation (7) du ballon (8).

6. Lanceur de ballons selon une des revendications précédentes, caractérisé en ce que le dispositif de déviation est constitué d'un étrier (10) portant deux branches (12) sur lesquelles s'articule, autour d'un axe (14) perpendiculaire à un plan vertical passant par l'axe de tir, une partie mobile (13) constituée de deux fourches (15) solidarisées entre elles par un méplat (16) et portant chacune un axe (17) parallèle à l'axe (14) et autour duquel tourne librement un rouleau (18) de petit diamètre et de faible inertie et en ce que la partie mobile (13) a un système de réglage (19-20) modifiant la position des rouleaux (18).

## Claims

1. Device projecting balls by elastic impact, provided with a striker means (1) mounted on the end of a striker lever (2) or the like in order, at the end of the travel of the striker lever (2) or the like, to strike a ball (8) placed on a presentation element (7) and to project said ball along a firing axis, characterised in that the said striker means (1) is arranged to comprise a plurality of striker elements (5) which come into contact with the ball (8) simultaneously and are situated symmetrically with respect to the plane in which the striker lever (2) is displaced, and in that the said projecting device comprises a means (10, 13, 14) for causing deviation of the ball (8), said means being arranged to present or withdraw deviation-causing elements (18) which come into contact with the ball (8) simultaneously and which are arranged symmetrically with respect to the vertical plane extending down the axis of firing.

2. Device for projecting balls according to claim 1, characterised in that each striker element (5) is rotatable about a shaft (4) approximately parallel to a rotary movement shaft (6) of the presentation element (7) on which the ball (8) is placed before it is struck, in that each striker element is of a diameter markedly smaller than that of the ball (8) and of slight inertia, and in that each deviation-causing element (18) is rotatable about an axis approximately horizontal and perpendicular to the firing axis, and is also of a diameter markedly smaller than that of the ball (8) and of slight inertia.

3. Device for projecting balls according to one of the preceding claims, characterised in that the striker means (1) comprises an adjustment mechanism modifying the position of the striker elements (5) relatively to the striker lever (2).

4. Device for projecting balls according to one of the preceding claims, characterised in that the deviation-causing means (10, 13, 14) comprises an adjusting mechanism (19, 20) modifying the position of the deviation-causing elements (18) with respect to the positioning cup (9).

5. Device for projecting balls according to one of the preceding claims, characterised in that the striker means (1) comprises a fork with two prongs (3) each equipped at its free end with a shaft (4) about which rotates freely at least one wheel (5) forming a striker element and in that, at the instant of striking the ball (8), each shaft (4) is approximately parallel to the rotary shaft (6) of the element (7) presenting the ball (8).

6. Device for projecting balls according to one of the preceding claims, characterised in that the deviation-causing means comprises a stirrup (10) comprising two arms (12) on which there is attached for pivoting movement about a shaft (14) perpendicular to a vertical plane extending down the firing axis, a mobile part (13) constituted by two forks (15) rendered integral with one another by a flat element (16) and each carrying a shaft (17) which is parallel to the shaft (14) and about which there can rotate freely a roller (18) of small diameter and of low inertia, and in that the mobile part (13) has an adjusting system (19, 20) modifying the position of the rollers (18).

## Patentansprüche

1. Ballmaschine zum Werfen eines Balls durch elastischen Stoß, die mit einer am Ende eines Schlaghebels (2) oder dergleichen montierten Schlagvorrichtung (1) ausgerüstet ist, um am Hubende des Schlaghebels (2) oder dergleichen einen auf einer Auflagevorrichtung (7) liegenden Ball (8) zu schlagen und in Richtung einer Ziellinie zu werfen, dadurch gekennzeichnet, daß die besagte Schlagvorrichtung (1) so ausgebildet ist, daß sie mehrere Schlagelemente (5) aufweist, die den Ball (8) gleichzeitig berühren und symmetrisch zu der Ebene angeordnet sind, in der sich der Schlaghebel (2) bewegt, und daß die besagte Ballmaschine eine Ablenkvorrichtung (10, 13, 14) zur Ablenkung des Balls (8) aufweist, die so ausgebildet ist, daß Ablenkelemente (18) in die Wurfbahn gebracht oder zurückgezogen werden können, die den Ball (8) gleichzeitig berühren und symmetrisch zu der durch die Ziellinie gehenden vertikalen Ebene angeordnet sind.

2. Ballmaschine gemäß Anspruch 1, dadurch gekennzeichnet, daß jedes Schlagelement (5) um eine Achse (4) drehbar ist, die ungefähr parallel zu einer Drehachse (6) der Auflagevorrichtung (7) ist, auf die der Ball (8) vor dem Schlagen gelegt wird, und daß jedes Schlagelement einen Durchmesser hat, der wesentlich kleiner als derjenige des Balls (8) ist, und außerdem nur eine geringe Trägheit besitzt, und daß jedes Ablenkelement (18) um eine ungefähr horizontale, zu der Ziellinie senkrechte Achse drehbar ist, und ebenfalls einen Durchmesser aufweist, der wesentlich kleiner als derjenige des Balls (8) ist. und außerdem eine geringe Trägheit besitzt.

3. Ballmaschine gemäß einem der vorhergehenden Ansprüche, dadurch gekennzeichnet, daß die Schlagvorrichtung (1) einen Einstellmechanismus aufweist, mit dem die Position der Schlagelemente (5) bezüglich des Schlaghebels (2) verändert werden kann.

4. Ballmaschine gemäß einem der vorhergehenden Ansprüche, dadurch gekennzeichnet, daß die Ablenkvorrichtung (10, 13, 14) einen Einstellmechanismus (19, 20) aufweist, mit dem die Position der Ablenkelemente (18)_{"} bezüglich der Positionierungsschale (9) verändert werden kann.

5. Ballmaschine gemäß einem der vorhergehenden Ansprüche, dadurch gekennzeichnet, daß die Schlagvorrichtung (1) aus einer Gabel mit zwei Zinken (3) ` steht, von denen jede an ihrem freien Ende mit ..ner Achse (4) ausgerüstet ist, um die sich mindestens eine Rolle (5), die ein Schlagelement bildet, frei dreht, und daß beim Schlagen des Balls (8) jede Achse (4) ungefähr parallel zu der Drehachse (6) der Auflagevorrichtung (7) des Balls (8) ist.

6. Ballmaschine gemäß einem der vorhergehenden Ansprüche, dadurch gekennzeichnet, daß die Ablenkvorrichtung aus einem Bügel (10) besteht, der zwei Schenkel (12) aufweist, auf denen sich, um eine Achse (14), die senkrecht zu einer durch die Ziellinie verlaufenden vertikalen Ebene ist, ein beweglicher Teil (13) dreht, der aus zwei Gabeln (15) besteht, die durch eine Platte (16) miteinander verbunden sind, und von denen jede eine zu der Achse (14) parallele Achse (17) aufweist, um die sich eine Rolle (18) von kleinem Durchmesser und geringer Trägheit frei dreht, und daß der bewegliche Teil (13) ein Einstellsystem (19, 20) aufweist, mit dem die Position der Rollen (18) verändert werden kann.
